# EUROPÄISCHE PATENTSCHRIFT

(11) **EP 0 075 879 B1**
(45) Veröffentlichungstag und Bekanntmachung des Hinweises auf die Patenterteilung: **12.11.1986**
(21) Anmeldenummer: 82108830.9
(22) Anmeldetag: 24.09.1982
(51) Int. Cl.: B05B 9/04, E05C 1/16

(54) **Farbspritzgerät**
Paint spraying device
Pulvérisateur de peinture

(30) Priorität: 25.09.1981 DE 8128114 U
(43) Veröffentlichungstag der Anmeldung: 06.04.1983
(73) Patentinhaber: Winkels, Hans Georg, D-5541 Reuth (DE)
(72) Erfinder: Frager, Josef, D-7110 Öhringen (DE)
(74) Vertreter: Quermann, Helmut, Dipl.-Ing.

## Beschreibung

Die Erfindung betrifft ein aus einer Pumpe und einem diese antreibenden Motor bestehendes Farbspritzgerät, die fest jedoch lösbar miteinander verbunden sind. Solche Farbspritzgeräte - sogenannte Airless-Farbspritzgeräte - werden dann benutzt, wenn man die Farben nicht mittels Druckluft odgl. auftragen will.

Farbspritzgeräte der genannten Art sind bekannt (DE-A-2 542 030). Sie bestehen aus einer Pumpe, die mit ihren Teilen wie Gehäuse, Exzenterwelle (Kurbelwelle) Kolben, Ventile, Membrane, Ölkammer usw. zu einem Block (Aggregat) zusammengefaßt sind und mittels Schrauben mit dem Antriebsmotor oder Rahmen fest verbunden sind. Der Antrieb erfolgt durch eine Wellenkupplung oder mittels Treibriemen. Bei einer Wellenkupplung müssen die Wellen von Motor und Pumpe axial zueinander angeordnet sein. Wird die Kraft vom Motor auf die Pumpe mittels Treibriemen odgl. übertragen, müssen die Wellen von Motor und Pumpe parallel zueinander und in Abstand voneinander angeordnet sein und müssen diese Wellen Riemenscheiben odgl. tragen, über die der Treibriemen oder dgl. gelegt ist. Selbstverständlich ist es auch möglich, Gelenkkupplungen vorzusehen oder den Treibriemen umzulenken.

Bei Airless-Farbspritzgeräten der genannten Art ist die Pumpe einem starken Verschleiß unterworfen, bedingt durch den hohen Druck, der um 300 bar beträgt und durch die zu fördernden Materialien, wie z. B. Farben aller Art odgl.

Der Antrieb, das Gestell usw. verschleißen in erheblich geringem Maße.

Ist die Pumpe verschlissen und muß ausgetauscht werden oder ist die Pumpe beschädigt und muß instand gesetzt werden, ist es erforderlich, die Schraubverbindungen zwischen Pumpe und Motor bzw. Pumpe und Rahmen zu lösen, die Pumpe abzunehmen und dann die reparierte Pumpe bzw. eine neue Pumpe einzusetzen und die Schraubenverbindungen wieder herzustellen. Diese Arbeit ist sehr zeitraubend und auf Baustellen durch das Personal, welches mit dem Gerät arbeitet, kaum durchzuführen. Aus diesem Grunde wird es vielfach vorgezogen, das gesamte Farbspritzgerät zur Instandsetzung bzw. zur Erneuerung der Pumpe in die Kundendienstwerkstatt zu schicken.

Aufgabe vorliegender Erfindung ist es, ein Farbspritzgerät der eingangs genannten Art zu schaffen, bei dem Pumpe und Motor bzw. Pumpe und Gestell (Rahmen) ohne Schwierigkeiten auch von dem Personal, welches mit dem Gerät auf der . Baustelle arbeitet, voneinander getrennt und wieder zusammengefügt werden können.

Die Lösung dieser Aufgabe zeichnet sich dadurch aus, daß der Motor einen auf die Pumpe gereichteten Ansatz aufweist, der Ansatz eine erste Bohrung, in der ein einseitig abgeflachter Riegel drehbar gelagert ist, sowie zumindest eine weitere Ausnehmung, die zur ersten Bohrung senkrecht steht und sie in einem der Stärke der Abflachung am Riegel entsprechenden Maß anschneidet und am Motor zumindest ein Verriegelungsbolzen angeordnet ist, der eine Einkerbung aufweist und der in die weitere Ausnehmung im Ansatz eingreift, wobei in Schließstellung die Abflachung am Riegel dem Verriegelungsbolzen abgekehrt ist und der Riegel in die Einkerbung eingreift und in Offenstellung die Abflachung am Riegel dem Verriegelungsbolzen zugekehrt ist.

Die Aufgabe wird im wesentlichen durch einen Riegelverschluß gelöst, der aus einem Riegel und Verriegelungsbolzen besteht. Der Riegel ist einseitig parallel seiner Längsachse abgeflacht. Die Verriegelungsbolzen weisen einseitig eine Einkerbung auf. Der Riegel ist an dem einen Bauteil, nämlich der Pumpe oder dem Motor bzw. dem Gestell befestigt, während die Riegelbolzen an dem anderen Bauteil, nämlich dem Motor bzw. dem Gestell oder der Pumpe befestigt sind. Die Befestigung von Riegel und Verriegelungsbolzen an dem jeweiligen Bauteil ist derart, daß in Schließstellung die abgeflachte Seite des Riegels dem Verriegelungsbolzen abgekehrt ist, während der Riegel mit der anderen nicht abgeflachten Seite in die Einkerbung an den Verriegelungsbolzen eingreift. In Offenstellung ist die abgeflachte Seite des Riegels den Verriegelungsbolzen zugekehrt, so daß der Riegel nicht in die Einkerbungen in den Verriegelungsbolzen eingreift. In dieser Stellung des Riegelverschlusses kann die Pumpe ohne Schwierigkeiten abgenommen bzw. eingesetzt werden.

Durch die Erfindung ist es also möglich, daß auch das Personal an der Baustelle ohne Schwierigkeiten und ohne größeren Zeitaufwand eine verschlissene Pumpe gegen ein neue austauschen kann bzw. eine schadhafte gegen eine in Ordnung befindliche. Auch ist es möglich, dann die Pumpe alleine zur Instandsetzung in die Kundendienstwerkstatt zu schicken. Bevor die in Stand gesetzte Pumpe dann wieder eingebaut wird, kann sie auf dem Prüfstand geprüft werden. Auch können anstelle einer Flüssigkeitspumpe andere Pumpenaggregate, z. B. ein Luftverdichter (Kompressor), eine Abwasserpumpe oder eine Hochdruckreinigungspumpe eingesetzt werden. Im Bedarfsfalle ist es durch die Erfindung also möglich, das Farbspritzgerät nicht als solches zu verwenden, sondern nach Austausch des Pumpenaggregates z. B. auch als Kompressor, Abwasserpumpe oder Hochdruckreinigungspumpe. Ein Wechsel von einem auf das andere Aggregat kann dabei durch den erfindungsgemäßen Riegelverschluß in sekundenschnelle erfolgen.

Die erste Bohrung sollte dabei waagerecht liegen und die weiteren Ausnehmungen und die Verriegelungsbolzen senkrecht stehen. Vorgesehen sind zweckmäßig zwei Verriegelungsbolzen.

Eine erfolgreiche erprobte Ausführungsform zeichnet sich dadurch aus, daß die Gehäuse von Motor und Pumpe an den einander zugekehrten Seiten aneinander liegende Flansche tragen, in einem Flansch parallel zu den Wellen von Pumpe und Motor Verriegelungsbolzen angeordnet sind, die einseitig eine Einkerbung aufweisen und im anderen Flansch senkrecht zu den Wellen ein einseitig parallel zur Längsachse abgeflachter Riegel drehbar befestigt ist, dessen nicht abgeflachte Seite in Schließstellung in die Einkerbungen in den Verriegelungsbolzen angreift und dessen abgeflachte Seite in Offenstellung dem Verriegelungsbolzen zugekehrt ist.

Auch bei dieser Ausführungsform sind zweckmäßig zwei Verriegelungsbolzen vorgesehen. Eine gedachte Ebene in den Längsachsen der Verriegelungsbolzen und des Riegels sollte außerhalb der Wellen von Motor und Pumpe liegen. Vorteilhaft sind die Verriegelungsbolzen im Flansch am Gehäuse der Pumpe angeordnet und der Riegel im Flansch des Gehäuses des Motors.

Bei der zuletzt genannten Ausführungsform sollten die Wellen von Pumpe und Motor axial zueinander angeordnet und an den einander zugekehrten Enden durch eine Klauenkupplung miteinander verbunden sein, wobei die Flansche die Klauenkupplung abdecken. Ist die Kupplung zwischen den beiden Wellen eine Klauenkupplung, ist es beim Abnehmen des Motors nicht erforderlich, auch noch die Kupplung zu lösen, weil diese einfach auseinander ziehbar ist.

In den Figuren 1 bis 5 ist die Erfindung an den genannten beiden Ausführungsbeispielen beispielsweise dargestellt, ohne auf diese Ausführungsformen beschränkt zu sein.

Figur 1 zeigt eine Seitenansicht eines erfindungsgemäßen Gerätes, bei dem die Verriegelung von Motor und Pumpe durch Riegelverschlüsse in den Flanschen von Motor und Pumpe erfolgt ;
Figur 2 eine Vorderansicht nach der Linie A-A in Fig. 1 ;
Figur 3 eine Seitenansicht eines erfindungsgemäßen Gerätes, bei welchem die Verriegelung durch Verriegelungsverschlüsse in einen Ansatz am Motor erfolgt ;
Figur 4 eine Vorderansicht der Verriegelung nach der Linie B-B in Fig. 3 und
Figur 5 eine Aufsicht auf ein erfindungsgemäßes Gerät nach Fig. 3.

Bei der Ausführungsform nach den Figuren 1 und 2 ist auf dem auf Rädern 18 verfahrbaren Gestell 17 der Kondensatorkasten 19 angeordnet. Auf dem Kondensatorkasten 19 steht der Motor 4, und zwar derart, daß die Welle 2 parallel der Längsachse liegt. Das Gehäuse 7 des Motors 4 trägt, in Fahrtrichtung betrachtet, vorne einen senkrechten, umlaufenden Flansch 9. Vor dem Motor 4 ist die Pumpe 3 angeordnet, und zwar derart, daß die Welle 1 axial zur Welle 2 des Motors 4 liegt. Das Gehäuse 6 der Pumpe 3 trägt auf der Rückseite einen senkrechten, umlaufenden Flansch 8. An den einander zugekehrten Seiten von Motor und Pumpe liegen die Flansche 8 und 9 aneinander. Die beiden Wellen 1 und 2 von Pumpe 3 und Motor 4 sind durch die Kupplung 5 miteinander verbunden. Diese Kupplung 5 ist eine Klauenkupplung. Die dem Motor 4 zugekehrte freie Fläche des auf der Welle 1 der Pumpe 3 befestigten Kupplungsteiles 13 besitzt eine Feder 14, die in eine Nut 15 in der der Pumpe 3 zugekehrten Fläche des auf der Welle 2 des Motors 4 befestigten Kupplungsteiles 16 eingreift. Die Feder 14 kann in Fahrtrichtung aus der Nut 15 herausgezogen und gegen die Fahrtrichtung in diese geschoben werden. Zur Befestigung der Pumpe 3 am Motor 4 sind im Flansch 8 der Pumpe 3 oberhalb der Wellen 1 und 2 in einer Ebene und in Abstand voneinander zwei Verriegelungsbolzen 10 eingesetzt, die in Abstand vom freien Ende, bei zusammengesetzter Vorrichtung jedoch innerhalb des Flansches 9 des Motors 4 eine Einkerbung 11 aufweisen. Senkrecht zu den Verriegelungsbolzen 10 ist im Flansch 9 des Motors 4 ein Riegel 12 drehbar befestigt. Dieser Riegel 12 besitzt einseitig eine Abflachung 20. Der Riegel 12 wird von den Verriegelungsbolzen 10 übergriffen und greift in der Schließstellung mit der der Abflachung 20 abgekehrten Seite in die Einkerbungen 11 der Verriegelungsbolzen 10 ein. In der Offenstellung ist die Abflachung 20 am Riegel 12 den Verriegelungsbolzen 10 zugekehrt. so daß der Riegel 12 nicht mehr in die Einkerbungen 11 an den Verriegelungsbolzen 10 eingreift. In dieser Stellung des Riegels 12 kann die Pumpe 3 ohne Schwierigkeiten vom Motor 4 abgenommen, repariert und dann wieder eingesetzt oder gegen einen neuen Motor oder Austauschmotor ausgetauscht werden. An einem seitlich aus dem Flansch 9 vorstehenden Ende weist der Riegel 12 einen Zapfen 21 für einen Schlüssel odgl. auf. Angesaugt wird die zu spritzende Farbe odgl. aus einem nicht dargestellten Behälter über eine Rohr- oder Schlauchleitung 22 durch das Einlaßventil 23 und dann von der Pumpe 3 durch das Auslaßventil 24 zu einer nicht dargestellten Spritzdüse gedrückt.

Bei der Ausführungsform nach den Figuren 3 bis 5 sind Motor 101 und Pumpe 102 auf einem Gestell 110 angeordnet, welches auf Rädern 111 fahrbar ist. Die Wellen 112 des Motors 101 und 113 der Pumpe 102 stehen, zumindest einseitig und dann an der gleichen Seite aus dem Gehäuse von Motor 101 bzw. Pumpe 102 vor. An diesem Ende tragen die Wellen 112 und 113 Riemenscheiben 114 bzw. 115, über die ein Treibriemen 116 gelegt ist. Der Motor 101 steht auf einem Bock 117, der auf dem Gestell 110 befestigt ist. Unterhalb der Riemenscheiben 114 und 115 ist am Bock 117 ein in Richtung Pumpe 102 weisender Ansatz 103 befestigt, der seitlich am Gehäuse der Pumpe 102 anliegt. Der Ansatz 103 weist eine senkrecht zur Welle 113 der Pumpe 102 liegende Längsbohrung 104 auf, in der ein Riegel 105 drehbar gelagert ist. Dieser Riegel 105 kann mittels des Handgriffes 118 gedreht werden. Parallel der Längsachse besitzt dieser Riegel 105 eine Abflachung 107. Senkrecht zur Bohrung 104 aber auch senkrecht zur Welle 113 der Pumpe 102 sind im Ansatz 103 weitere, vorzugsweise zwei Ausnehmungen 106 vorgesehen. Diese Ausnehmungen 106 schneiden die Bohrung 104 in einem Maße an, welches der Höhe der Abflachung 107 am Riegel 105 entspricht. In diese weiteren Ausnehmungen 106 greifen die Verriegelungsbolzen 108 ein, die über ein Winkelstück 119 seitlich am Gehäuse der Pumpe 102 befestigt sind. Diese Verriegelungsbolzen 108 weisen seitlich eine Einkerbung 109 auf. Ist der Riegel 105 mittels des Handgriffes 118 derart gestellt, daß die Abflachung 107 dem Verriegelungsbolzen 108 zugekehrt ist, können die Verriegelungsbolzen 108 ohne weiteres aus den weiteren Ausnehmungen 106 herausgezogen und damit die Pumpe abgenommen werden. In gleicher einfacher Weise ist das Einsetzen der Pumpe möglich. Ist mittels des Handgriffes 118 der Riegel 105 gedreht, daß die Abflachung 107 auf der dem Verriegelungsbolzen 108 abgekehrten Seite des Riegels 105 liegt, können die Verriegelungsbolzen 108 nicht mehr aus den weiteren Ausnehmungen 106 herausgezogen werden. In dieser Stellung stehen der Riegel 105 und die Verriegelungsbolzen 108 miteinander in Eingriff. Angesaugt wird die zu spritzende Flüssigkeit aus einem nicht dargestellten Behälter über die Schlauch- oder Rohrleitung 120 durch das Einlaßventil 121. Die Pumpe drückt dann die Flüssigkeit durch das Auslaßventil 122 zu einer nicht dargestellten Spritzdüse odgl.

Die Gestelle 17 bzw. 110 weisen nur eine Achse und nur zwei Räder 18, 111 auf. An einem Ende sind senkrechte Holme 123 vorgesehen, die durch Querstreben 124 miteinander verbunden sind und oben einen Handgriff 125 tragen. Durch diese Gestaltung kann das erfindungsgemäße Gerät einfach und ohne Schwierigkeiten auch in Gebäuden, auf einer Baustelle odgl. von einem Arbeitsplatz zum anderen transportiert werden.

## Patentansprüche

1. Farbspritzgerät, bestehend aus einer Pumpe (3, 102), und einem diese antreibenden Motor (4, 101), die fest jedoch lösbar miteinander verbunden sind, dadurch gekennzeichnet, daß der Motor (101) einen auf die Pumpe (102) gerichteten Ansatz (103) aufweist, der Ansatz (103) eine erste Bohrung (104) aufweist, in der ein einseitig abgeflachter Riegel (105) drehbar gelagert ist, sowie zumindest eine weitere Ausnehmung (106), die zur ersten Bohrung (104) senkrecht steht und sie in einem der Stärke der Abflachung (107) am Riegel (105) entsprechendes Maß anschneidet, und am Motor (101) zumindest ein Verriegelungsbolzen (108) angeordnet ist, der eine Einkerbung (109) aufweist und der in die weitere Ausnehmung (106) im Ansatz (103) eingreift, wobei in Schließstellung die Abflachung (107) am Riegel (105) dem Verriegelungsbolzen (108) abgekehrt ist und der Riegel (105) in die Einkerbung (109) eingreift und in Offenstellung die Abflachung (107) am Riegel (105) dem Verriegelungsbolzen (108) zugekehrt ist.

2. Farbspritzgerät nach Anspruch 1, dadurch gekennzeichnet, daß die erste Bohrung (104) waagerecht liegt und die weiteren Ausnehmungen (106) und die Verriegelungsbolzen (108) senkrecht stehen.

3. Farbspritzgerät nach Anspruch 1 und/oder 2, dadurch gekennzeichnet, daß zwei Verriegelungsbolzen (108) vorgesehen sind.

4. Farbspritzgerät nach Anspruch 1, dadurch gekennzeichnet, daß die Gehäuse (6, 7) von Motor (4) und Pumpe (3) an den einander zugekehrten Seiten aneinanderliegende Flansche (8, 9) tragen, in den Flanschen (8, 9) parallel zu den Wellen (1, 2) von Pumpe (3) und Motor (4) Verriegelungsbolzen (10) angeordnet sind, die einseitig eine Einkerbung (11) aufweisen und in einem Flansch (9) senkrecht zu den Wellen (1, 2) ein einseitig parallel zur Längsachse abgeflachter Riegel (12) drehbar befestigt ist, dessen nicht abgeflachte Seite in Schließstellung in die Einkerbung (11) in den Verriegelungsbolzen (10) eingreift und dessen abgeflachte Seite in Offenstellung dem Verriegelungsbolzen (10) zugekehrt ist.

5. Farbspritzgerät nach Anspruch 4, dadurch gekennzeichnet, daß zwei Verriegelungsbolzen (10) vorgesehen sind.

6. Farbspritzgerät nach Anspruch 4 und/oder 5, dadurch gekennzeichnet, daß eine gedachte Ebene in den Längsachsen der Verriegelungsbolzen (10) und des Riegels (12) außerhalb der Wellen (1, 2) von Motor (3) und Pumpe (4) liegt. 7. Farbspritzgerät nach einem oder mehreren der Ansprüche 4 bis 6, dadurch gekennzeichnet, daß die Verriegelungsbolzen (10) im Flansch (8) am Gehäuse (6) der Pumpe (3) befestigt sind und die Riegel (12) im Flansch (9) des Gehäuses (7) des Motors (4) angeordnet sind.

8. Farbspritzgerät nach einem oder mehreren der Ansprüche 4 bis 7, dadurch gekennzeichnet, daß die Wellen (1, 2) von Pumpe (3) und Motor (4) axial zueinander angeordnet sind und an den einander zugekehrten Enden durch eine Klauenkupplung (5) miteinander verbunden sind und die Flansche (8, 9) die Klauenkupplung (5) abdecken.

9. Farbspritzgerät nach Anspruch 8, dadurch gekennzeichnet, daß das Kupplungsteil (13) auf der einen Welle (1) auf seiner glatten, zur Welle (1) senkrecht stehenden Vorderfläche eine Feder (14) aufweist, die in eine Nut (15) in der zur Welle (2) senkrecht stehenden Vorderfläche des auf dieser Welle (2) angeordneten Kupplungsteiles (16) eingreift.

10. Farbspritzgerät nach einem oder mehreren der Ansprüche 1 bis 9, dadurch gekennzeichnet, daß Motor (4, 101) und Pumpe (3, 102) auf einem gemeinsamen Gestell (17, 110) angeordnet sind.

11. Farbspritzgerät nach Anspruch 10, dadurch gekennzeichnet, daß das Gestell (17, 110) auf Rädern (18, 111) fahrbar ist.

12. Farbspritzgerät nach einem oder mehreren der Ansprüche 1 bis 11, dadurch gekennzeichnet, daß bei abgekuppelter Pumpe (3) der Motor (4) mit einer Abwasserpumpe, einen Kompressor oder einer Hochdruckreinigungspumpe verbunden ist.

## Claims

1. Paint spraying device comprising a pump (3, 102) and a motor (4, 101) driving same which are detachable fixed to one another, characterized in that the motor (101) comprises a projection (103) extending towards the pump (102), that the projection (103) has a first bore (104) to journal a latch (105) which is flatted at one side and can be turned, and at least a further recess (106) extending perpendicularly to the first bore (104) and intersecting same to an extend according to the size of the flatted surface (107) at the latch (105) and in that at least a bolt (108) is arranged at the motor (101) having a notch (109) and being inserted in a further recess (106) in the projection (103), the flattened surface (107) on the latch (105) being opposed to the bolt (108) and the latch (105) engaging the notch (109) in the fixing position of the device, whereas in the detachable position the flattened surface (107) on the latch (105) being adjacent to the bolt (108).

2. Paint spraying device according to claim 1, characterized in that the first bore (104) is arranged horizontally and the further recesses (106) and the bolt (108) being arranged vertically.

3. Paint spraying device according to claim 1 and/or 2, characterized in that two bolts (108) are provided.

4. Paint spraying device according to claim 1, characterized in that the casings (6, 7) of motor and pump (3) comprise flanges (8, 9) on sides, which are adjacent, in that bolts (10) extend through the flanges (8, 9) parallelly to the shafts (1, 2) of pump (3) and motor, each bolt having a notch (11) at one side thereof, and in that a latch (12) extending perpendicularly to the shafts (1, 2) and being flatted parallelly to its longitudinal axis at one side thereof is held in one flange (9), but can be turned, the side of the latch which is not flatted engaging the notch (11) in the bolt (10) in the fixing position of the device, whereas in the detachable position thereof the flattened side being adjacent to the bolt (11).

5. Paint spraying device according to claim 4, characterized in that a pair of bolts (10) are provided.

6. Paint spraying device according to claim 4 and/or 5, characterized in that an imaginated plane through the axis of bolts (10) and of latch (12) is arranged out of the shafts (1, 2) of motor (3) and pump (4).

7. Paint spraying device according to one or more of claims 4 through 6, characterized in that the bolts (10) are fixed in the flange (8) at the casing (6) of the pump (3) and the latches (12) are arranged in the flange (9) of the casing (10) of the motor (4).

8. Paint spraying device according to one or more of claims 4 through 7, characterized in that the shafts (1, 2) of pump (3) and motor (4) are axially aligned to one another and are connected, at the adjacent ends thereof by a dog coupling (5) which is covered by the flanges (8, 9). 9. Paint spraying device according to claim 8, characterized in that the one coupling member (13) arranged on one of the shafts (1) has a smooth front surface arranged perpendicularly to the shaft (1) and a spline on such front surface engaging a groove (15) in the front surface of the second coupling member (16) which is also arranged perpendicularly to its shaft (2).

10. Paint spraying device according to one or more of claims 1 through9, characterized in that the motor (4, 101) and pump (3,102) are arranged on a common frame (17, 110).

11. Paint spraying device according to claim 10, characterized in that the frame (17, 110) has wheels (18, 111).

12. Paint spraying device according to one or more of claims 1 through 11, characterized in that the motor (4) is connected to a waist water pump, a compressor or a high pressure cleaning pump when being disconnected to pump (3).

## Revendications

1. Pulvérisateur de peinture consistant en une pompe (3, 102) actionnée par un moteur (4, 101) qui sont liés de façon amovible, caractérisé par le fait que le moteur (101) présente une pièce de liaison (103) avec la pompe (102), que cette pièce de liaison (103) présente un premier perçage (104) dans lequel est logé un verrou (105) tournant muni d'un méplat d'un seul côté, et au moins une ouverture supplémentaire (106) perpendiculaire au premier perçage (104) et qui le coupe sur une étendue correspondant à l'épaisseur du méplat (107) du verrou (105), et que sur le moteur (101) est disposée au moins une cheville de verrouillage (108) qui présente une rainure (109) et qui s'engage dans l'ouverture supplémentaire (106) de la pièce de liaison (103) de telle sorte qu'en position fermé le méplat (107) du verrou (105) est à l'opposé de la cheville de verrouillage (108) et le verrou (105) s'engage dans la rainure (109) et qu'en position ouvert le méplat (107) du verrou (105) est tourné vers la cheville de verrouillage (108).

2. Pulvérisateur de peinture selon la revendication 1, caractérisé par le fait que le premier perçage (104) est horizontal et que les ouvertures supplémentaires (106) et les chevilles de verrouillage (108) sont verticales.

3. Pulvérisateur de peinture selon la revendication 1 et/ou 2, caractérisé par le fait que deux chevilles de verrouillage (108) sont prévues.

4. Pulvérisateur de peinture selon la revendication 1, caractérisé par le fait que les bâtis (6, 7) du moteur (4) et de la pompe (3) portent sur leurs côtés adjacents deux collerettes (8, 9) placées l'une contre l'autre, que sont disposées sur les collerettes (8, 9) parallèlement aux arbres (1, 2) de la pompe et du moteur des chevilles de verrouillage (10) qui présentent une rainure (11) d'un seul côté, et que dans une collerette (9) est logé un verrou (12) tournant perpendiculaire aux arbres (1, 2) portant d'un seul côté un méplat parallèle à l'axe longitudinal, de façon qu'en position fermé le côté opposé au méplat s'engage dans la rainure (11) de la cheville de verrouillage (10) et qu'en position ouvert le méplat soit tourné vers la cheville de verrouillage (10).

5. Pulvérisateur de peinture selon la revendication 4, caractérisé par le fait que deux chevilles de verrouillage (10) sont prévues.

6. Pulvérisateur de peinture selon les revendications 4 et/ou 5, caractérisé par le fait qu'un plan imaginaire passe par les axes longitudinaux des chevilles de verrouillage (10) et du verrou (12) en dehors des arbres (1, 2) du moteur (3) et de la pompe (4).

7. Pulvérisateur de peinture selon une ou plusieurs des revendications 4 à 6, caractérisé par le fait que les chevilles de verrouillage (10) sont fixées sur la collerette (8) du bâti (6) de la pompe (3) et les verrous (12) sont disposés sur la collerette (9) du bâti (7) du moteur (4).

8. Pulvérisateur de peinture selon une ou plusieurs des revendications 4 à 7, caractérisé par le fait que les arbres (1, 2) de la pompe (3) et du moteur (4) sont disposés selon le même axe et que leurs extrémités adjacentes sont liées par un accouplement à griffes (5) qui est recouvert par les collerettes (8, 9).

9. Pulvérisateur de peinture selon la revendication 8, caractérisé par le fait que le demi-accouplement (13) sur l'arbre (1) présente sur sa surface frontale lisse, qui est perpendiculairement à l'arbre (1), une languette (14) qui s'engage dans une rainure (15) de la surface frontale perpendiculaire à l'arbre (2), surface frontale qui est disposée sur le demi-accouplement (16) de l'arbre (2).

10. Pulvérisateur de peinture selon une ou plusieurs des revendications 1 à 9, caractérisé par le fait que le moteur (4, 101) est la pompe (3, 102) sont disposés sur un châssis (17, 110) commun.

11. Pulvérisateur de peinture selon la revendication 10, caractérisé par le fait que le châssis (17, 110) a des roues (18, 111).

12. Pulvérisateur de peinture selon une ou plusieurs des revendications 1 à 11, caractérisé par le fait que lorsque la pompe (3) est désaccouplée, le moteur (4) est accouplé à une pompe à eaux usées, un compresseur, ou une pompe de nettoyage à haute pression.
